# EUROPÄISCHE PATENTSCHRIFT

(11) **EP 1 427 905 B1**
(45) Veröffentlichungstag und Bekanntmachung des Hinweises auf die Patenterteilung: **03.08.2005**
(21) Anmeldenummer: 02760181.4
(22) Anmeldetag: 15.06.2002
(51) Int. Cl.: E05B 65/20

(54) **GRIFFBESCHLAG**
HANDLE FITTING
ARMATURE DE POIGNEE

(30) Priorität: 18.09.2001 DE 10146026
(43) Veröffentlichungstag der Anmeldung: 16.06.2004
(73) Patentinhaber: Huf Hülsbeck & Fürst GmbH & Co. KG, 42551 Velbert (DE)
(72) Erfinder: LÖW, Matthias, 40885 Ratingen (DE)
(74) Vertreter: Mentzel, Norbert, Dipl.-Phys.
(86) Internationale Anmeldenummer: PCT/EP2002/006614
(87) Internationale Veröffentlichungsnummer: WO 2003/025320

(56) Entgegenhaltungen:
- EP-A- 0 976 903
- EP-A- 1 026 349
- DE-A- 3 030 519

## Beschreibung

Die Erfindung richtet sich auf einen Griffbeschlag der im Oberbegriff des Anspruches 1 genannten Art. Der Griffbeschlag umfasst mehrere voneinander getrennte Bauteile, die einerseits an der Türinnenseite befestigt und andererseits von der Türaußenseite aus montiert werden. Zu den innerhalb der Tür liegenden Bauteilen gehört ein Träger, der mit denen von der Türaußenseite her montierbaren Bauteilen zusammenwirkt. Zu den türaußenseitigen Bauteilen gehört der eigentliche Handgriff der Tür, aber auch ein Turm mit weiteren Betätigungsmitteln, z.B. in Form von Schließzylindern und/oder in Form eines Druckknopfes. An Stelle des Turmes kann auch eine Turmattrappe ohne derartige Betätigungsmittel verwendet werden. Der Turm wird von der Türaußenseite aus durch definierte Turmöffnungen hindurchgeführt, die mit ausgerichteten Öffnungen im Träger fluchten. Das auf der Türinnenseite herausragende Turmende wird dabei durch Verriegelungsmittel gegenüber dem Träger festgelegt.

Bei einem Beschlag dieser Art (EP 1 026 349 A1, US 2002/0059698 A1) ist es bekannt, einen Schieber mit einer darin verschraubbaren Schraube in eine seitliche Führung des Trägers einzustecken und die Einstecklage durch eine elastische Blattfeder zu sichern, die am Schieber angreift. Eine Verbindung zwischen der Schraube und dem Träger liegt nicht vor. Nachdem der Turm eingesteckt worden ist und die Schraube an ihrem Außenende drehbetätigt wurde, fährt ein am Innenende der Schraube befindlicher Schrauben-Kopf gegen eine seitliche Stützfläche des im Träger ruhenden Turms und löst dadurch eine Verschiebung des Schiebers aus, bis axiale Anschläge am Schieber und Gegenanschläge am Turm ineinanderfahren und die Verriegelungslage des Turms im Schieber fixieren. Im Bereich der Schraube besteht keine Wechselwirkung zwischen dem Turm und dem Träger. Die Schraube greift nur kraftschlüssig am Turm an. Der Turm wird in der Verriegelungslage nach Art eines Schraubstocks zwischen dem Schrauben-Kopf und den Gegenanschlägen am Träger eingespannt. In der Verriegelungslage kommt es also zu einer radialen Kraftbelastung des Turms.

Aufgabe der vorliegenden Erfindung ist es, einen zuverlässigen Griffbeschlag der im Oberbegriff des Anspruchs 1 genannten Art zu entwickeln, der die genannten Nachteile vermeidet. Dieses wird erfindungsgemäß durch die im Kennzeichen des Anspruches 1 genannten Maßnahmen erreicht, denen folgende besondere Bedeutung zukommt.

Die Besonderheit der vorliegenden Erfindung liegt darin, der Schraube neben ihrer an sich bekannten Transport-Funktion, nämlich den Schieber zwischen der Montagelage und der Verriegelungslage zu überführen, auch noch eine Riegel-Funktion für den Turm zuzuordnen. Dazu gibt es zunächst eine Lagerung der Schraube im Träger. Diese Lagerung besteht aus einem Durchbruch im Träger, der von der Schraube durchsetzt wird. Beim Drehbetätigen der Schraube stützt sich die Schraube mit ihrem Anschlag am Träger ab und sorgt für die Überführung des Schiebers aus seiner Montagelage in die Verriegelungslage. Zur Riegel-Funktion der Schraube wird eine Ausnehmung im Turm angeordnet, in welche das Innenende der Schraube formschlüssig einfährt, wenn die Verriegelungslage erreicht ist. Dann wirkt die Schraube als Riegel, der in die Ausnehmung des Turms eingefahren ist und dabei vom Träger gehalten wird.

Weitere Vorteile und Maßnahmen der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: schematisch, einen Querschnitt durch einen erfindungsgemäßen Griffbeschlag in der Montagestellung an einer Fahrzeugtür,
- Fig. 2: schematisch, einen Schnitt entlang der Linie II-II aus Fig. 1,
- Fig. 3: schematisch, einen Schnitt entlang der Linie III-III aus Fig. 2,
- Fig. 4: schematisch, einen Längsschnitt entsprechend Fig. 2 durch den erfindungsgemäßen Griffbeschlag in einer Zwischenstellung,
- Fig. 5: schematisch, einen Schnitt entlang der Linie V-V aus Fig. 4,
- Fig. 6: schematisch, einen Längsschnitt entsprechend den Fig. 2 und 4 durch den erfindungsgemäßen Griffbeschlag in der Verriegelungstellung,
- Fig. 7: schematisch, einen Schnitt entlang der Linie VII-VII aus Fig. 6,
- Fig. 8: schematisch, einen Schnitt entlang der Linie VIII-VIII aus Fig. 6,
- Fig. 9: schematisch, einen Schnitt entlang der Linie IX-IX aus Fig. 6.

In den Figuren 1 bis 9 ist der erfindungsgemäße Griffbeschlag in einer Ausführungsform dargestellt. Anhand der Fig. 1 bis 3 und 9 soll nun zunächst der Aufbau des erfindungsgemäßen Griffbeschlages beschrieben werden. Der Griffbeschlag umfasst einen Träger 20, der in der vorliegenden Ausführungsform an einer Tür, wie z.B. einer Kraftfahrzeugtür 10, angeordnet werden kann. Der Träger 20 ist in der vorliegenden Ausführungsform auf der Türinnenseite 14 des Türbleches 10 über hier nicht dargestellte Schrauben oder andere Befestigungsmittel festgelegt. Im Türblech 10 befindet sich eine Öffnung 13, der eine Öffnung 23 im Trägerteil 20 zugeordnet ist. Durch die Öffnungen 13 und 23 kann der hintere Bereich 31 eines Turms 30 oder einer Turmattrappe in das Trägerteil eingeschoben werden. Dieser Turm 30 kann mit weiteren Betätigungsmitteln, z.B. in Form von Schließzylindern und/oder in Form eines Druckknopfes oder elektrischer Betätigungsmittel versehen sein. An der Türaußenseite 15 kann ferner noch ein hier nicht dargestellter Griff angeordnet sein, der mit einem Stellglied ebenfalls die Öffnungen 13, 23 durchgreift und über dieses Stellglied bei Betätigung des Griffes ein ebenfalls hier nicht dargestelltes Schloss oder ähnliches betätigen kann. Dieser Griff kann an dem, der Öffnung 23 entgegengesetzten Ende des Trägerteils 20 schwenkbeweglich gelagert sein.

An dem Trägerteil 20 ist ferner noch ein Schieber 21 angeordnet, der ungefähr parallel zur Längsachse des Trägers 20 verschoben werden kann. Hierzu ist an dem Träger 20 eine Schraube 22 angeordnet, die einen Durchbruch 25 an der Kopffläche 45 des Trägerteils 20 durchsetzt. An ihrem türseitigen Außenende weist die Schraube 22 einen gegenüber dem Schraubmittelkörper vergrößerten Kopfteil 27 auf, der den Durchbruch 25 in seinem Durchmesser überragt, so dass sich die Schraube 22 an den Flanken des Durchbruches 25 abstützen kann. Auf der innenliegenden Seite der Kopffläche 45 ist an der Schraube 22 ein Sicherungsmittel, wie z.B. ein Sicherungsring 28, angeordnet, so dass die Schraube 22 unverlierbar mit dem Träger 20 bei der Vormontage des Griffbeschlages verbunden werden kann. Die Schraube 22 greift bereits in der in Fig. 1 dargestellten Montagestellung 18 in ein Gewinde 42 ein, welches an dem, der Kopffläche 45 zugewandten Ende des Schiebers 21 angeordnet ist.

Bei der Fahrzeugmontage muss der Werker nach dem Anbringen des Trägers 20 an dem Türblech 10 nunmehr lediglich noch den Turm 30 in die Öffnungen 13 und 23 einzuführen, ferner den hier nicht dargestellten Griff in den Träger 20 einzurenken und schließlich die Schraube 22 in dem Träger 20 zu verschrauben. Nach einigen Umdrehungen liegt der Kopf 27 des Schraubmittels 22 an den, den Durchbruch 25 umgebenen Flanken der Kopffläche 45 des Trägers 20 an. Die Schraube 22 durchsetzt in dieser Zwischenstellung 17, wie sie aus den Fig. 4 bis 5 zu entnehmen ist, vollständig das Gewinde 42 im Schieber 21, so dass das vordere Ende der Schraube 22, in eine Ausnehmung 34 an der, der Kopffläche 45 zugewandten Seite 32 des Turmes anliegt. Das Innenende der Schraube 22 hat die Funktion eines Riegels 24. Bereits in der Zwischenstellung 17 ist der Turm 30 gegen ein Herausziehen aus dem Träger 20 gesichert.

Bei einer weiteren Drehung der Schraube 22 in Einschraubrichtung wird nunmehr der Schieber 21 in Richtung auf die Kopffläche 45 vom Träger 20 zu bewegt. In den Fig. 6 bis 9 ist die Verriegelungsstellung 19 des Schiebers 21 im Träger 20 dargestellt. Der von der Schraube 20 gebildete Riegel 24 ist in die Ausnehmung 33 des Turms 30 eingefahren. Es liegt bei 24, 33 eine in den Fig. mit 34 gekennzeichnete Verriegelungsstelle 34 vor. In der Verriegelungslage 39 hinterfahren Riegelelemente 26, welche an dem, dem Schraubmittel 22 abgewandten Ende des zangenartig ausgebildeten Schiebers 21 angeordnet sind, Vorsprünge 37 und 38 vom Turm 30. Am Schieber 21 ist noch eine Federplatte 41 angeordnet, die für eine Verriegelung ihrer Verriegelungspunkte 36 und 36' an den Vorsprüngen 37 und 38 sorgt. Wie insbesondere aus den Figuren 2, 4 und 6 ersichtlich, bilden die Verriegelungspunkte . 36, 36' und die Verriegelungsstelle 34 ungefähr eine Dreiecksymmetrie, wodurch eine optimale Verteilung der möglichen Auszugskräfte am Turm 30 erreicht wird.

### Bezugszeichenliste:

- 10: Tür, Kraftfahrzeugtür, Türblech

- 13: Türöffnung/Öffnung in 10
- 14: Türinnenseite
- 15: Türaußenseite

- 17: Zwischenstellung
- 18: Montagelage von 20
- 19: Verriegelungslage von 20
- 20: Träger
- 21: Schieber
- 22: Schraube
- 23: Öffnung in 20
- 24: Innenende von 22; Riegel
- 25: Durchbruch für 22 in 20
- 26: Riegelelemente
- 27: Kopf von 22/Anschlag
- 28: Sicherungsmittel, Sicherungsring
- 29: Aussparung in 21
- 30: Turm, Turmattrappe
- 31: hinterer Bereich von 30
- 32: Seite von 30
- 33: Ausnehmung an 30
- 34: Verriegelungsstelle
- 35: Seite von 30
- 36: Verriegelungspunkte
- 36': Verriegelungspunkte

- 37: Vorsprung an 30
- 38: Vorsprung an 30

- 41: Federplatte an 21
- 42: Gewinde in 21

- 45: Kopffläche von 20

## Patentansprüche

1. Griffbeschlag, insbesondere für eine Kraftfahrzeugtür (10), mit einem Träger (20) zur Befestigung an einer Türinnenseite (14),
wobei der Träger (20) sowohl einen Griff lagert als auch einen Turm (30) mit weiteren Betätigungsmitteln, wie einem Schließzylinder und/oder einem Druckknopf, oder eine von Betätigungsmitteln freie Turmattrappe aufnimmt,
und der Turm (30) bzw. die Turmattrape von der Türaußenseite (15) aus durch eine Türöffnung (13) sowie eine damit ausgerichtete Öffnung (23) im Träger (20) einsteckbar und an seinem aus der Türinnenseite (14) herausragenden Bereich (31) über einen Schieber (21) am Träger (20) verriegelbar ist,
wobei der Schieber (21) eine Gewindeaufnahme (42) für eine Schraube (22) aufweist,
die Schraube (22) einen Anschlag (27) besitzt und an ihrem Außenende schraubbetätigbar ist, um den Schieber (21) zwischen einer Montagelage (18), die das Einstecken des Turmes (30) bzw. die Turmattrappe in den Träger (20) erlaubt, in eine Verriegelungslage (19) zu überführen, wo der Turm (30) bzw. die Turmattrappe im Träger (20) fixiert ist,
und die Schraube (22) mit ihrem Innenende mindestens in der Verriegelungslage (19) am Turm (30) angreift,
**dadurch gekennzeichnet,**
**dass** der Turm (30) bzw. die Turmattrappe an der Angriffsstelle der Schraube (22) eine der Schraube (22) zugekehrte Ausnehmung (33) aufweist und das Innenende der Schraube sich in der Montagelage außerhalb der Ausnehmung (33) befindet,
**dass** die Schraube (22) einen Durchbruch (25) im Träger (20) durchsetzt und beim Überführen des Schiebers (21) in die Verriegelungslage (19) mit ihrem Anschlag (27) sich am Träger (20) abstützt
und **dass** die Ausnehmung (33) in der Verriegelungslage (19) das Innenende aufnimmt und die im Träger (20) gelagerte (25) Schraube (22) zu einem in den Turm (30) bzw in die Turmattrappe einfahrenden Riegel (24) macht.

2. Griffbeschlag nach Anspruch 1, **dadurch gekennzeichnet, dass** der Ausnehmung (33) gegenüberliegend, auf der anderen Seite (35) des Turms (30), ein oder mehrere Verriegelungspunkte (36, 36') angeordnet sind, welche in der Verriegelungslage (19) des Schiebers (21) mit Riegelelementen (26) des Schiebers (21) zusammenwirken.

3. Griffbeschlag nach einem der Ansprüche 1 oder 2, **dadurch gekennzeichnet, dass** an dem Turm (30) außer der Ausnehmung (33) zwei Verriegelungspunkte (36, 36') angeordnet sind.

4. Griffbeschlag nach Anspruch 3, **dadurch gekennzeichnet, dass** die Ausnehmung (33) und die Verriegelungspunkte (36, 36') in einer Dreieckssymmetrie am Turm (30) angeordnet sind.

5. Griffbeschlag nach Anspruch 3 oder 4, **dadurch gekennzeichnet, dass** die Ausnehmung (33) und die Verriegelungspunkte (36, 36') nahezu in einer Ebene liegen, die vertikal zur Längsachse des Turms (30) verläuft.

6. Griffbeschlag nach einem der Ansprüche 1 bis 5, **dadurch gekennzeichnet, dass** die axiale Bewegungsweite der Schraube (22) im Durchbruch (25) des Trägerteils (20) einerseits durch einen als Anschlag fungierenden Kopf (27) der Schraube (22) und andererseits durch ein im Abstand zu dem Schrauben-Kopf (27) angeordnetes Sicherungsmittel (28) begrenzt ist.

7. Griffbeschlag nach einem der Ansprüche 1 bis 6, **dadurch gekennzeichnet, dass** der Schieber (21) auf seiner der Schraube (22) zugewandten Seite eine Aussparung (29) besitzt, welche in der Verriegelungslage (19) das Sicherungsmittel (28) aufnimmt.

## Claims

1. Handle fitting, particularly for a motor vehicle (10) with a carrier (20) for attaching to a door interior (14),
whereby the carrier (20) houses both a handle and also a turret (30) with further actuating means, such as a locking cylinder and/or pushknob, or houses a turret device free of actuating means,
and the turret (30) or turret device can be inserted from the door outside (15) through a door opening (13) and through an opening (23) in the carrier (20) aligned with it and can be locked at the area (31) projecting from the door inside (14) by means of a slide (21) on the carrier (20),
whereby the slide (21) has a threaded receptacle (42) for a screw (22),
the screw (22) has a stop (27) and is screw actuated at its outer end in order to move the slide (21) between a fitted position (18) that allows the insertion of the turret (30) or of the turret device into the carrier (20) in a locked position (19), where the turret (30) or the turret device is fixed on the carrier (20),
and the screw (22) engages with its internal thread at least in the locked position (19) on the turret (30),
**characterized in that**,
the turret (30) or turret device has, at the contact point of the screw (22), a recess (33) turned towards the screw (22) and the inner end of the screw is located in the fitted position outside the recess (33), that the screw (22) passes through an opening (25) in the carrier (20) and, when the slide (21) is changed to the locked position (19), is supported by its stop (27) on the carrier (20),
and that the recess (33) takes the inside end in the locked position (19) and makes the screw (22) seated (25) in the carrier (20) into a lock bolt (24) moving into the turret (30) or the turret device.

2. Handle fitting in accordance with claim 1, **characterized in that** one or more locking points (36, 36') is/are arranged opposite the recess (33) on the other side of the turret side (35) of the turret (30), that in the locked position (19) of the slide (21) interact with the locking elements (26) of the slide (21).

3. Handle fitting in accordance with one of claims 1 or 2, **characterized in that** two locking points (36,36') are arranged at the turret (30) outside the recess (33).

4. Handle fitting in accordance with claim 3, **characterized in that** the recess (33) and the locking points (36, 36') are arranged in a triangular symmetry on the turret (30).

5. Handle fitting in accordance with claim 3 or 4, **characterized in that** the recess (33) and the locking points (36,36') lie almost in a plane that runs vertical to the longitudinal axis of the turret (30).

6. Handle fitting in accordance with one of claims 1 to 5, **characterized in that** the axial movement range of the screw (22) in the opening of (25) of the carrier part (20) is limited on one end by a head (27) of the screw (22) acting as a stop and at the other end by a locking means (28) arranged at a distance from the bolt head (27).

7. Handle fitting in accordance with claims 1 to 6, **characterized in that** the slide (21) has a cutout (29) at its end facing away from the screw (22), that takes the locking means (28) in the locked position (19).

## Revendications

1. Armature de poignée, en particulier, pour une portière de véhicule automobile (10), avec un support (20) pour la fixation sur une face intérieure de portière (14),
le support (20) servant au montage, tant d'une poignée, qu'également d'une tour (30) comprenant d'autres moyens de fixation, tel qu'un cylindre de fermeture et/ou un bouton poussoir, ou une attrape de tour exempte de moyens de fixation,
et la tour (30), respectivement l'attrape de tour, est susceptible d'être enfichée depuis la face extérieure de portière (15), à travers une ouverture de portière (13) ainsi qu'une ouverture (23) orientée comme celle-ci, ménagée dans le support (20), et est susceptible d'être verrouillée sur le support (20), par l'intermédiaire d'un coulisseau (21), sur sa zone (31) ressortant de la face intérieure de portière (14),
le coulisseau (21) présentant un logement fileté (42) pour une vis (22),
la vis (22) comprenant une butée (27) et étant susceptible d'être actionnée par vissage sur son extrémité extérieure, pour faire passer le coulisseau (21) d'une position de montage (18), permettant l'enfichage de la tour (30) respectivement de l'attrape de tour dans le support (20), à une position de verrouillage (19), à laquelle la tour (30) respectivement l'attrape de tour, est fixée dans le support (20),
et la vis (22), au moins à la position de verrouillage (19), agissant sur la tour (30) par son extrémité intérieure,
**caractérisée en ce que**
la tour (30), respectivement l'attrape de tour, lorsque la vis (22) est à la position d'engagement présente un évidement (33) tourné vers la vis (22) et l'extrémité intérieure de la vis, lorsqu'on est en position de montage, se trouve à l'extérieur de l'évidement (33),
**en ce que** la vis (22) traverse un passage (25) ménagé dans le support (20) et, lors du passage du coulisseau (21) à la position de verrouillage (19), prend appui sur le support (20) par sa butée (27),
et **en ce que**, à la position de verrouillage (19), l'évidement (33) reçoit l'extrémité intérieure, et la vis (22), montée (25) dans le support (20), agit comme un verrou (24), pénétrant dans la tour (30), respectivement dans l'attrape de tour.

2. Armature de poignée selon la revendication 1, **caractérisé en ce que**, à l'opposé de l'évidement (33), sur l'autre face (35) de la tour (30), sont disposés un ou plusieurs points de verrouillage (36, 36'), coopérant avec les éléments de verrouillage (26) du coulisseau (21) lorsque le coulisseau (21) est à la position de verrouillage (19).

3. Armature de poignée selon l'une des revendications 1 ou 2, **caractérisé en ce que** deux points de verrouillage (36, 36') sont disposés sur la tour (30), à l'extérieur de l'évidement (33).

4. Armature de poignée selon la revendication 3, **caractérisé en ce que** l'évidement (33) et les points de verrouillage (36, 36') sont disposés sur la tour (30), selon une symétrie triangulaire.

5. Armature de poignée selon la revendication 3 ou 4, **caractérisé en ce que** l'évidement (33) et les points de verrouillage (36, 36') sont situés à peu près dans un plan s'étendant verticalement par rapport à l'axe longitudinal de la tour (30).

6. Armature de poignée selon l'une des revendications 1 à 5, **caractérisé en ce que** l'ampleur de déplacement axial de la vis (22), dans le passage (25) de la partie support (20), est délimitée, d'une part, par une tête (27), servant de butée, de la vis (22) et, d'autre part, par un moyen de fixation (28), disposé à distance de la tête de vis (27).

7. Armature de poignée selon l'une des revendications 1 à 6, **caractérisé en ce que** le coulisseau (21) comprend sur sa face, tournée vers la vis (22), un évidement (29) qui, à la position de verrouillage (19), reçoit le moyen de sécurité (28).
